# FASCICULE DE BREVET EUROPEEN

(11) **EP 0 497 717 B1**
(45) Date de publication et mention de la délivrance du brevet: **29.03.1995**
(21) Numéro de dépôt: 92420037.1
(22) Date de dépôt: 31.01.1992
(51) Int. Cl.: D03C 1/14, D03C 5/00

(54) **Mécanique d'armure pour la formation de la foule sur les machines à tisser**
Schaftmaschine für die Fachbildung bei Webmaschinen
Dobby for forming the shed on weaving looms

(30) Priorité: 01.02.1991 FR 9101402
(43) Date de publication de la demande: 05.08.1992
(73) Titulaire: S.A. DES ETABLISSEMENTS STAUBLI (France), 74210 Faverges (FR)
(72) Inventeur: Froment, Jean-Paul, F-74210 Faverges (FR); Pages, Jean-Pierre, F-74210 Faverges (FR)
(74) Mandataire: Monnier, Guy

(56) Documents cités:
- FR-A- 2 425 490
- FR-A- 2 599 056

## Description

La présente invention a trait aux mécaniques pour la formation de la foule sur les machines à tisser, le terme "mécaniques" englobant aussi bien les ratières dont le programme d'armure est susceptible d'être aisément modifié, que les mécanismes simplifiés à cames ou similaires, purement répétitifs.

On sait que pour la manoeuvre individuel le des différents cadres de lisses montés sur le métier, ces mécaniques d'armure comprennent un nombre égal d'ensembles d'actionnement (ensembles généralement désignés sous le nom de "lames") qui sont disposés parallèlement les uns aux autres et dont chacun est formé par une série d'organes oscillants qui coopèrent les uns avec les autres en vue de fournir, au moment opportun qui est fonction de l'armure désirée pour le tissu à réaliser, l'effort nécessaire au déplacement vertical du cadre de lisses correspondant. La nature et la forme de ces organes oscillants varient suivant les différents types de mécaniques, mais on peut retenir qu'il s'agit le plus souvent de leviers, de bielles ou biellettes, de crochets, de porte-galets, etc... animés d'un mouvement angulaire d'une amplitude définie. Bien entendu les organes oscillants identiques des différentes lames sont montés sur un axe-support commun fixé dans le bâti.

Certains de ces organes oscillants, notamment les crochets de retenue et les leviers de tirage attelés aux cadres de lisses, sont soumis à des efforts élevés, si bien qu'en vue d'éviter tout fléchissement des axes-supports communs, il est nécessaire d'avoir recours à des pièces résistantes de fort diamètre, dont l'encombrement gêne en fait l'implantation dans le bâti, toujours assez exigu, de la mécanique.

En pratique, on a proposé différents modes de montage des organes oscillants sur l'axe-support commun, modes dont les trois principaux ont été schématiquement illustrés aux fig. 1 à 3 du dessin annexé aux présentes. Un tel montage est connu, par exemple, du document FR-A-2 425 490.

Le montage le plus simple est celui suivant fig. 1, dans lequel l'axe fixe 1 supporte directement les organes oscillants 2, disposés côte à côte sans aucune séparation. Dans ces conditions, il est clair que ces organes 2 frottent les uns contre les autres, les frictions ainsi engendrées provoquant des échauffements, une usure sensible et l'apparition de fautes de tissage.

Aussi a-t-on proposé le montage individualisé suivant fig. 2, dans lequel les organes 2, toujours directement engagés sur l'axe commun 1, sont séparés les uns des autres par des joncs fendus ou circlips 3, retenus dans des rainures 1a usinées dans la paroi de l'axe. On évite ainsi le frottement mutuel des organes 2, mais la réalisation des rainures 1a et le montage des circlips 3 et des organes 2 eux-mêmes augmentent sensiblement le prix de revient, en même temps que les rainures 1a affaiblissent de manière non négligeable la résistance de l'axe 1 à la flexion.

Pour éviter ces inconvénients, on a eu recours à la solution illustrée en fig. 3, dans laquelle l'individualisation des organes oscillants 2 est assurée à l'aide de bagues épaulées 4 interposées entre l'axesupport 1 et le moyeu de chaque organe. Le montage est simplifié et l'axe 1 conserve sa pleine résistance, mais par contre les bagues 4 doivent être réalisées dans des métaux ou alliage spéciaux, donc coûteux, pour résister au frottement. Par ailleurs et surtout, le diamètre de frottement est accru et pour éviter le mauvais rendement ainsi introduit dans la mécanique, il y a lieu de diminuer le diamètre de l'axe 1 en réduisant ainsi sa résistance à la flexion.

C'est à ces inconvénients qu'entend remédier la présente invention, et ce à l'aide d'une solution qui permet au moyeu des organes oscillants de frotter directement sur un arbre à paroi lisse, ainsi dépourvu de toute rainure, et qui néanmoins assure l'individualisation desdits organes en vue d'interdire toute friction latérale mutuelle de ceux-ci.

L'invention a pour objet la mécanique d'armure qui est définie à la revendication 1. Des caractéristiques additionelles de l'invention sont définies dans les revendications 2 à 4.

En fait l'invention consiste essentiellement à opérer la séparation des organes oscillants contigus à l'aide d'entretoises annulaires qui sont engagées sur l'axe-support entre lesdits organes et qui comportent, sur l'une au moins de leurs faces latérales, des bossages en saillie propres à venir en contact avec l'entretoise adjacente en définissant entre ces deux entretoises un espace libre suffisant pour le montage oscillant d'un organe.

Le dessin annexé, donné à titre d'exemple, permettra de mieux comprendre l'invention, les caractéristiques qu'elle présente et les avantages qu'elle est susceptible de procurer :
Comme indiqué plus haut, fig. 1 à 3 sont des coupes schématiques illustrant trois solutions antérieures.
Fig. 4 est une vue en perspective de l'une des entretoises intermédiaires d'individualisation d'une mécanique d'armure établie suivant la présente invention.
Fig. 5 est une coupe transversale montrant le montage d'un organe oscillant entre deux entretoises suivant fig. 4.
Fig. 6 est une coupe partielle suivant le plan indiqué en VI-VI en fig. 5.

En fig. 4, on a représenté en 5 une entretoise qui est percée d'une ouverture 5a formant moyeu, une saillie annulaire 5b étant avantageusement prévue sur chacune des faces latérales de ladite entretoise autour du débouché de cette ouverture 5a. L'entretoise 5 est solidaire d'un prolongement 6 en forme de bras qui est percé en 6a à un diamètre nettement inférieur à celui de l'ouverture 5a, ce perçage 6a étant de la même manière bordé par deux saillies annulaires opposées 6b.

Sur la pièce 5-6 ainsi profilée, on a prévu une série de bossages 7 qui débordent latéralement sur l'une et l'autre des faces opposées de ladite pièce. Dans l'exemple de réalisation envisagé, on a supposé que l'entretoise 5 présentait quatre bossages débordants 7 tandis que le bras 6 n'en portait qu'un seul.

Fig. 5 et 6 illustrent bien le montage des pièces 5-6 et des organes oscillants 2 sur l'axe-support commun 1. Dans le cas envisagé, les organes 2 sont constitués par des crochets qui sous l'action du dispositif de lisage de la mécanique (action qui a été figurée sous la forme de flèches opposées f), sont destinés à venir s'atteler avec des crochets fixes 8 correspondants, ou à échapper à ces derniers, et ce moyennant une oscillation d'amplitude angulaire réduite.

Entre deux organes ou crochets 2 adjacents est interposée une pièce 5-6 dont le bras 6 est engagé par son perçage 6a sur une tige 9 fixée dans le bâti de la mécanique en étant orientée parallèlement à l'axe 1, la position de cette tige 9 étant telle que l'ensemble des entretoises 5 est retenu angulairement de façon à ce que la partie principale des crochets 2 et leur queue d'actionnement 2a se trouvent disposées entre les bossages 7, en jouissant d'une liberté angulaire suffisante pour leur oscillation. Les bossages 7 de deux pièces 5-6 contigues peuvent de ce fait venir en butée, en assurant l'espacement correct des crochets 2.

Chaque organe oscillant ou crochet 2 frotte directement sur l'axe-support 1 prévu à paroi lisse. Le montage de ces crochets et des pièces 5-6 sur cet axe 1 ne présente aucune difficulté et peut être effectué à l'aide de machines automatiques simples, à haut rendement.

Le nombre des bossages 7, leur disposition et leur profil en section peuvent varier dans une très large mesure.

On conçoit en particulier que compte tenu du gain de place obtenu diamétralement au niveau du moyeu de chaque organe oscillant 2, on peut interposer entre ledit moyeu et l'axe-support 1 un roulement à billes ou à aiguilles, propre à améliorer la rotation. Il va par ailleurs de soi que les bossages 7 de chaque pièce 5-6 sont susceptibles de ne s'étendre que sur une seule face de celle-ci, pour autant qu'il soient prévus suffisament longs pour venir porter contre la face lisse de la pièce adjacente.

## Revendications

1. Mécanique d'armure pour la formation de la foule sur les machines à tisser, du genre comprenant, pour la manoeuvre des cadres de lisses qui lui sont attelés, un nombre correspondant d'ensembles d'actionnement orientés parallèlement les uns aux autres et dont chacun est formé par une série d'organes oscillants (2) montés côte à côte sur des axe-supports communs (1) en étant toutefois séparés les uns des autres pour éviter tout frottement latéral mutuel, caractérisée en ce que la séparation des organes oscillants (2) est opérée à l'aide d'entretoises annulaires (5) qui sont engagées sur l'axe-support (1) entre lesdits organes et qui comportent, sur l'une au moins de leurs faces latérales, des bossages en saillie (7) propres à venir en contact avec l'entretoise adjacente en définissant ainsi entre les deux entretoises un espace libre suffisant pour le montage oscillant d'un organe (2).

2. Mécanique suivant la revendication 1, caractérisée en ce que chaque entretoise (5) est dotée de moyens (6) à aptes à assurer sa retenue angulaire sur l'axe-support (1).

3. Mécanique suivant la revendication 2, caractérisée en ce que chaque entretoise (5) est solidaire d'un bras (6) qui présente un perçage (6a) pour son montage sur une tige de retenue (9) fixée dans le bâti de la mécanique parallèlement à l'axe-support (1).

## Claims

1. Weaving mechanism for forming the shed in weaving machines, of the type comprising, for manoeuvring the heddle frames which are coupled thereto, a corresponding number of actuation assemblies oriented parallel to one another and of which each is formed by a series of rocking members (2) mounted side by side on common support shafts (1), being, however, separated from one another to avoid any mutual lateral friction, characterized in that separation of the rocking members (2) is effected with the aid of annular spacers (5) which are engaged on the support shaft (1) between said members and which comprise, on at least one of their lateral faces, projecting bosses (7) adapted to come into contact with the adjacent spacer, thus defining between the two spacers a free space sufficient for the rocking assembly of a member (2).

2. Mechanism according to Claim 1, characterized in that each spacer (5) is provided with means (6) adapted to ensure angular retention thereof on the support shaft (1).

3. Mechanism according to Claim 2, characterized in that each spacer (5) is fast with an arm (6) which presents a bore (6a) for assembly thereof on a retaining rod (9) fixed in the frame of the mechanism parallel to the support shaft (1).

## Patentansprüche

1. Schaftmaschine für die Fachbildung bei Webmaschinen, von der Art, die zur Betätigung der mit ihr gekoppelten Schaftrahmen eine entsprechende Anzahl Betätigungseinheiten umfaßt, die parallel zueinander ausgerichtet sind und von denen jede gebildet wird durch eine Serie Schwingorgane (2), Seite an Seite auf gemeinsame Trägerachsen (1) montiert, dabei jedoch getrennt voneinander, um jede gegenseitige seitliche Reibung zu vermeiden,
**dadurch gekennzeichnet,**
daß die Trennung der Schwingorgane (2) bewirkt wird durch ringförmige Abstandsstücke (5), die zwischen besagten Schwingorganen auf der Trägerachse (1) sitzen und die auf wenigstens einer ihrer Seitenflächen vorstehende Höcker (7) aufweisen, die Kontakt haben mit dem benachbarten Abstandsstück, wodurch zwischen den beiden Abstandstücken ein freier Raum definiert wird, der ausreicht für die schwenkbare Montage eines Organs (2).

2. Schaftmaschine nach Anspruch 1, dadurch gekennzeichnet, daß jedes Abstandsstück (5) versehen ist mit Einrichtungen (6), die seine Winkelhaltung auf der Trägerachse (1) sicherstellen.

3. Schaftmaschine nach Anspruch 2, dadurch gekennzeichnet, daß jedes Abstandsstück (5) aus ein und demselben Stück ist wie ein Arm (6), der eine Bohrung (6a) aufweist für seine Montage auf der Rückhaltestange (9), die befestigt ist im Gestell der Schaftmaschine, parallel zu der Tragerachse (1).
